# EUROPÄISCHE PATENTSCHRIFT

(11) **EP 3 181 249 B1**
(45) Veröffentlichungstag und Bekanntmachung des Hinweises auf die Patenterteilung: **07.02.2018**
(21) Anmeldenummer: 15200103.8
(22) Anmeldetag: 15.12.2015
(51) Int. Cl.: B21C 23/00, B21C 23/18, B21C 31/00, B21J 9/20, B21C 23/32

(54) **VERFAHREN UND VORRICHTUNG ZUM UMFORMEN EINES WERKSTÜCKS DURCH FLIESSPRESSEN**
METHOD AND DEVICE FOR FORMING A WORKPIECE BY IMPACT EXTRUSION
PROCÉDÉ ET DISPOSITIF DESTINÉS À DÉFORMER UNE PIÈCE À USINER PAR EXTRUSION

(43) Veröffentlichungstag der Anmeldung: 21.06.2017
(73) Patentinhaber: FELSS Systems GmbH, 75203 Königsbach-Stein (DE)
(72) Erfinder: MICHI, Werner, 75248 Ölbronn-Dürrn (DE); HEINRICHS, Serjosha, 75177 Pforzheim (DE); PIXA, Rudolf, 75236 Kämpfelbach (DE); BEIHOFER, Dennis, 75236 Kämpfelbach (DE); MARRÉ, Michael, Dr., 76189 Karlsruhe (DE)
(74) Vertreter: Kohler Schmid Möbus Patentanwälte

(56) Entgegenhaltungen:
- WO-A1-2008/017358
- DE-A1- 1 929 979
- DE-A1- 19 735 486

## Beschreibung

Die Erfindung betrifft ein Verfahren zum Umformen eines Werkstücks durch Fließpressen, insbesondere Kaltfließpressen, im Rahmen dessen ein Umformwerkzeug und ein umzuformendes Werkstück unter Umformen des Werkstücks mit einem Umformhub über eine Umformlänge gegeneinander bewegt werden, wobei zum Umformen des Werkstücks das Umformwerkzeug und das Werkstück mit einer Vorschubkraft gegeneinander beaufschlagt werden und wobei das Umformwerkzeug und das Werkstück nach einem über einen Teil der Umformlänge (Umform-Teillänge) ausgeführten Teil des Umformhubs (Umform-Teilhub) mit einem Rückhub über eine Rückhublänge voneinander weg bewegbar sind und wobei nach einem Rückhub das Umformwerkzeug und das Werkstück mit einem weiteren Umform-Teilhub über eine weitere Umform-Teillänge gegeneinander bewegt werden.

Die Erfindung betrifft des Weiteren eine Vorrichtung zum Umformen eines Werkstücks durch Fließpressen, insbesondere Kaltfließpressen,
- mit einem Umformwerkzeug sowie
- mit einem durch eine, vorzugsweise numerische, Steuerungsvorrichtung steuerbaren motorischen Umformantrieb, mittels dessen das Umformwerkzeug und ein umzuformendes Werkstück mit einem Umformhub unter Umformen des Werkstücks über eine Umformlänge gegeneinander und mit einem Rückhub über eine Rückhublänge voneinander weg bewegbar sind, wobei das Umformwerkzeug und das Werkstück mittels des Umformantriebs unter Umformen des Werkstücks mit einer Vorschubkraft gegeneinander beaufschlagbar sind.

Schließlich betrifft die Erfindung ein Bearbeitungsprogramm zum Betreiben einer Vorrichtung der letztgenannten Art.

Gattungsgemäßer Stand der Technik ist offenbart in DE 197 35 486 A1.

Im Falle des Standes der Technik werden ein umzuformendes Werkstück und eine auf dem Werkstück aufsitzende Umformmatrize längs einer Vorschubachse gegeneinander bewegt. Aufgrund der damit verbundenen Beaufschlagung des Werkstücks durch die Umformmatrize beginnt der Werkstoff des Werkstücks zu fließen und im Laufe einer längs der Vorschubachse ausgeführten Relativbewegung der Umformmatrize und des Werkstücks wird das Werkstück durch die Umformmatrize umgeformt. Die Relativbewegung der Umformmatrize und des Werkstücks wird als ungleichförmige Bewegung ausgeführt. Eine Frequenzerzeugungseinrichtung bewirkt, dass sich die Umformmatrize und das Werkstück abwechselnd gegeneinander und voneinander wegbewegen, so lange bis das Werkstück über eine zu bearbeitende Umformlänge umgeformt ist.

Eine Optimierung des Standes der Technik ist Aufgabe der vorliegenden Erfindung.

Erfindungsgemäß gelöst wird diese Aufgabe durch das Verfahren gemäß Patentanspruch 1 und die Vorrichtung gemäß Patentanspruch 6, wobei zur Durchführung des Verfahrens gemäß Patentanspruch 1 und zum Betreiben der Vorrichtung gemäß Patentanspruch 6 vorzugsweise das Bearbeitungsprogramm gemäß Patentanspruch 7 dient.

Beim Fließpressen übt ein Umformwerkzeug auf ein umzuformendes Werkstück eine Druckkraft aus, die derart bemessen ist, dass die Fließgrenze des Werkstoffs des Werkstücks überschritten wird. Zu diesem Zweck werden das Umformwerkzeug und das umzuformende Werkstück mit einer Vorschubkraft gegeneinander beaufschlagt. Hat das Fließen des Werkstoffs des Werkstücks eingesetzt, werden das Umformwerkzeug und das Werkstück unter Umformen des Werkstücks durch das Umformwerkzeug mit einem Umformhub gegeneinander bewegt. Dabei besteht die Möglichkeit, dass bei dem unter der Wirkung der Vorschubkraft ausgeführten Umformhub allein das Umformwerkzeug gegenüber dem umzuformenden Werkstück oder allein das umzuformende Werkstück gegenüber dem Umformwerkzeug oder sowohl das Umformwerkzeug als auch das umzuformende Werkstück bewegt werden. Der Betrag der von dem Umformwerkzeug auf das Werkstück auszuübenden Druckkraft und somit auch die aufzubringende Vorschubkraft nehmen ab, sobald der Werkstoff des Werkstücks zu fließen beginnt. Im weiteren Verlauf des Umformprozesses muss dann aber der Betrag der Vorschubkraft, aufgrund derer sich die zum Umformen des Werkstücks erforderliche Relativbewegung von Umformwerkzeug und Werkstück einstellt, erhöht werden. Denkbare Ursachen für die Notwendigkeit zur Erhöhung der Vorschubkraft im Laufe der Relativbewegung von Umformwerkzeug und Werkstück sind der allmähliche Abbau eines Schmiermittelfilms, der zwischen dem Umformwerkzeug und dem umzuformenden Werkstück durch Aufgabe von Schmiermittel zu Beginn des Umformhubs erzeugt worden ist und/oder eine Verfestigung des zum Fließen gebrachten Werkstoffs. Die Zunahme der zum Umformen des Werkstücks aufzubringenden Vorschubkraft indiziert dementsprechend eine Zunahme der in Folge der Relativbewegung von Umformwerkzeug und Werkstück auftretenden Reibung. Erfindungsgemäß bearbeitet werden insbesondere Werkstücke aus Metall, beispielsweise aus Stahl.

Dadurch, dass erfindungsgemäß für den Betrag der auf das Umformwerkzeug und/oder auf das umzuformende Werkstück ausgeübten Vorschubkraft ein Grenzwert definiert wird, ist indirekt auch der Umfang der Reibung zwischen dem Umformwerkzeug und dem Werkstück begrenzt. Erreicht oder übersteigt während des Umformhubs, noch bevor das Werkstück über die gesamte Umformlänge bearbeitet ist, die aufgrund der Relativbewegung von Umformwerkzeug und Werkstück auftretende Reibung zwischen dem Umformwerkzeug und dem umzuformenden Werkstück ein bestimmtes Maß, so erreicht oder überschreitet die auf das Umformwerkzeug und/oder auf das umzuformende Werkstück zur Erzeugung des Umformhubs auszuübende Vorschubkraft den definierten Grenzwert und der Umformhub wird nach einem Umform-Teilhub abgebrochen. Anschließend werden das Umformwerkzeug und das noch nicht abschließend bearbeitete Werkstück mit einem Rückhub über eine Rückhublänge voneinander wegbewegt. In den sich damit zwischen dem Umformwerkzeug und dem Werkstück ergebenden Spalt kann erneut Schmiermittel aufgegeben werden, das bei dem sich an den Rückhub anschließenden weiteren Umform-Teilhub für eine verhältnismäßig geringe Reibung zwischen dem Umformwerkzeug und dem umzuformenden Werkstück sorgt. Auf diese Art und Weise wird erforderlichenfalls so lange verfahren, bis das Werkstück über die gesamte Umformlänge bearbeitet ist.

Durch die Begrenzung der im Laufe eines Umformhubs zwischen dem Umformwerkzeug und dem umzuformenden Werkstück auftretenden Reibung wird im Falle der Erfindung der an dem Umformwerkzeug reibungsbedingt auftretende Verschleiß minimiert und eine reibungsbedingte Beeinträchtigung der Qualität des Ergebnisses der Werkstückumformung wird vermieden.

Gleichzeitig ist sichergestellt, dass ein durch das Erreichen oder Überschreiten des Grenzwertes für den Betrag der Vorschubkraft ausgelöster Rückhub des Umformwerkzeugs und/oder des umzuformenden Werkstücks nur dann ausgeführt wird, wenn die betragsmäßige Entwicklung der bei einem Umformhub zwischen dem Umformwerkzeug und dem umzuformenden Werkstück auftretenden Reibung und damit verbunden die betragsmäßige Entwicklung der auf das Umformwerkzeug und/oder das umzuformende Werkstück auszuübenden Vorschubkraft dies erfordern.

So ist es erfindungsgemäß durchaus denkbar, dass das Umformwerkzeug und das umzuformende Werkstück unterbrechungsfrei über die gesamte Umformlänge relativ zueinander bewegt werden und somit die Werkstückumformung in einem Zug durchgeführt wird. Rückhübe werden nur dann ausgeführt, wenn sie tatsächlich aus den vorstehenden Gründen geboten sind.

Folglich werden erfindungsgemäß ein minimaler Verschleiß des Umformwerkzeugs und eine maximale Bearbeitungsqualität des umgeformten Werkstücks bei minimaler Gesamtlänge des Weges erzielt, über welche das Umformwerkzeug und das umzuformende Werkstück bis zur Beendigung des Umformprozesses relativ zueinander bewegt werden müssen. Eine Minimierung des Betrages der von dem Umformwerkzeug und dem umzuformenden Werkstück bis zur Beendigung des Umformprozesses auszuführenden Relativbewegung wirkt sich wiederum verschleißmindernd aus. Darüber hinaus bewirkt die erfindungsgemäße Minimierung der Gesamtlänge des von dem Umformwerkzeug und dem Werkstück relativ zueinander zurückzulegenden Weges eine zeitliche Optimierung des einzelnen Umformprozesses und somit gegebenenfalls auch eine Minimierung der Taktzeit des übergeordneten Produktionsprozesses.

Bevorzugte Ausführungsarten der Erfindung gemäß den unabhängigen Patentansprüchen 1, 6 und 7 ergeben sich aus den abhängigen Patentansprüchen 2 bis 5.

Im Falle einer bevorzugten Variante des erfindungsgemäßen Verfahrens wird der Grenzwert für den Betrag der Vorschubkraft, mit welcher das Umformwerkzeug und das Werkstück unter Umformen des Werkstücks gegeneinander beaufschlagt werden, bezogen auf denjenigen Betrag der Vorschubkraft definiert, bei welchem ein Fließen des Werkstoffs des Werkstücks unter der Wirkung der auf das Umformwerkzeug und/oder das Werkstück ausgeübten Vorschubkraft einsetzt (Patentanspruch 2). Dabei wird erfindungsgemäß insbesondere von der Möglichkeit Gebrauch gemacht, einen Grenzwert zu definieren, der mit dem Betrag der Vorschubkraft beim Einsetzen des Fließens des Werkstoffs des Werkstücks übereinstimmt oder der geringfügig unterhalb dieses Grenzwertes liegt (Patentanspruch 4).

Der Betrag der auf das Umformwerkzeug und/oder das Werkstück ausgeübten Vorschubkraft, bei welchem ein Fließen des Materials des bearbeiteten Werkstücks einsetzt, kann rechnerisch unter Berücksichtigung der einschlägigen Parameter, insbesondere der einschlägigen Werkstoffkennwerte, ermittelt werden.

Durch eine optimale Abstimmung auf den konkreten Bearbeitungsfall zeichnet sich eine Variante des erfindungsgemäßen Verfahrens aus, im Falle derer zur Definition des Grenzwertes für den Betrag der auf das Umformwerkzeug und/oder das Werkstück unter Umformen des Werkstücks ausgeübten Vorschubkraft derjenige Betrag der Vorschubkraft herangezogen wird, der zuvor bei Einsetzen des Fließens des Materials des Werkstücks gemessen worden ist (Patentanspruch 3). Durch die Messung des Betrages der Vorschubkraft, bei welchem das Fließen des Materials des Werkstücks in dem konkreten Bearbeitungsfall tatsächlich eingesetzt hat, wird für die Definition des Grenzwertes für den Betrag der Vorschubkraft eine für den konkreten Bearbeitungsfall repräsentative Grundlage gewonnen. Zusätzlich werden so maschinenbedingte Prozessunstetigkeiten und - streuungen erfasst und ausgeglichen. Das erfindungsgemäße Verfahren bekommt alles in allem einen selbstlernenden Charakter. Der Betrag der Vorschubkraft, bei welchem ein Fließen des Materials des umzuformenden Werkstücks in einem konkreten Bearbeitungsfall einsetzt, wird beispielsweise durch den Verschleißzustand des Umformwerkzeugs und/oder durch den Zustand der miteinander in Kontakt befindlichen Werkzeug- und Werkstückflächen beeinflusst.

In weiterer bevorzugter Ausgestaltung des erfindungsgemäßen Verfahrens ist ausweislich Patentanspruch 5 vorgesehen, dass der Grenzwert für den Betrag der auf das Umformwerkzeug und/oder das Werkstück unter Umformen des Werkstücks ausgeübten Vorschubkraft über die Umformlänge variabel definiert wird. Diese Vorgehensweise trägt dem Umstand Rechnung, dass sich die Verhältnisse bei der Werkstückumformung über die Umformlänge beispielsweise werkzeug-, werkstück- und/oder materialbedingt ändern können. Eine erfindungsgemäß bevorzugte Möglichkeit zur variablen Definition des Grenzwertes für den Betrag der Vorschubkraft bietet die selbstlernende Verfahrensvariante gemäß Patentanspruch 5. Für jeden Umform-Teilhub kann dabei ein gesonderter Grenzwert für den Betrag der Vorschubkraft definiert werden.
Nachstehend wird die Erfindung anhand beispielhafter schematischer Darstellungen näher erläutert. Es zeigen:
- Figur 1: eine Vorrichtung zum Fließpressen von Werkstücken und
- Figur 2: einen mittels der Vorrichtung gemäß Figur 1 durchgeführten Umformprozess, dargestellt in einem Kraft-Zeit-Diagramm.
Gemäß Figur 1 umfasst eine Vorrichtung 1 zum Umformen von Werkstücken als Umformwerkzeug eine Umformmatrize 2, die mittels eines Umformantriebs 3 längs einer Bewegungsachse 4 und dabei relativ zu einem umzuformenden Werkstück bewegt werden kann. Bei dem Werkstück handelt es sich in dem dargestellten Beispielsfall um einen aus Stahl gefertigten Wellenrohling 5 einer Antriebswelle für Kraftfahrzeuge. Der Wellenrohling 5 ist mittels einer Spanneinheit 6 geklemmt und dadurch längs der Bewegungsachse 4 ortsunveränderlich.
Ein durchmesserreduziertes Wellenende 7 des Wellenrohlings 5 ist durch Kaltfließpressen mit einer Außenverzahnung zu versehen, deren Zähne sich parallel zu der Bewegungsachse 4 längs des Wellenendes 7 erstrecken. Zu diesem Zweck weist die Umformmatrize 2 eine entsprechende formgebende Verzahnung 8 auf. Die formgebende Verzahnung 8 umfasst nicht im Einzelnen dargestellte Zähne, die an der Wand eines durchmesserreduzierten hohlzylindrischen Abschnitts 9 einer Matrizenöffnung 10 der Umformmatrize 2 parallel zu der Bewegungsachse 4 verlaufen. Zu dem Wellenrohling 5 hin erweitert sich die Matrizenöffnung 10 ausgehend von dem durchmesserreduzierten hohlzylindrischen Abschnitt 9 zu einem konischen Einlauf 11 der Umformmatrize 2.
Bei dem Umformantrieb 3 der Vorrichtung 1 handelt es sich in dem vorliegenden Fall um einen hydraulischen Kolben-Zylinder-Antrieb mit einem stationären Zylinder 12 und einem im Innern des Zylinders 12 längs der Bewegungsachse 4 beweglich geführten Kolben 13. Andere Antriebsbauarten, beispielsweise Servo-Zylinder, sind denkbar.

An einer Kolbenstange 14 des Kolbens 13 ist außerhalb des Zylinders 12 die Umformmatrize 2 angebracht, wobei die Verbindung zwischen der Kolbenstange 14 und der Umformmatrize 2 über eine starre Kupplung 15 hergestellt wird.

Im Bereich der starren Kupplung 15 befindet sich eine Kraft-Messvorrichtung 16, die ebenso wie eine Auswerteeinheit 17, eine Vergleichseinheit 18 und eine Steuereinheit 19 Teil einer programmierbaren numerischen Steuerungsvorrichtung 20 des Umformantriebs 3 ist. Die Kraft-Messvorrichtung 16 umfasst Kraftsensoren herkömmlicher Bauart.

An der von der starren Kupplung 15 abliegenden Seite der Umformmatrize 2 ist eine Schmiermittelversorgung 21 angedeutet. Die Schmiermittelversorgung 21 ist an die Umformmatrize 2 angebunden und gemeinsam mit dieser längs der Bewegungsachse 4 beweglich.

Zum Umformen des Wellenrohlings 5 an dem Wellenende 7 wird ausgehend von den in Figur 1 dargestellten Verhältnissen der Umformantrieb 3 betätigt. Infolgedessen bewegt sich der Kolben 13 des Umformantriebs 3 gemeinschaftlich mit der Kolbenstange 14 und der mit dieser verbundenen Umformmatrize 2 in einer Vorschubrichtung (Pfeil 22) in der Abbildung nach rechts. Dadurch läuft das Wellenende 7 des Wellenrohlings 5 längs der Bewegungsachse 4 in die Matrizenöffnung 10 der Umformmatrize 2 ein. Der Querschnitt des Wellenendes 7 weist ein Übermaß gegenüber dem über die Spitzen der Zähne der formgebenden Verzahnung 8 gemessenen Querschnitt des durchmesserreduzierten hohlzylindrischen Abschnitts 9 der Matrizenöffnung 10 auf.

Im Laufe der von der Umformmatrize 2 relativ dem Wellenrohling 5 längs der Bewegungsachse 4 in der Vorschubrichtung 22 ausgeführten Bewegung läuft daher die formgebende Verzahnung 8 der Umformmatrize 2 mit den in der Vorschubrichtung 22 voreilenden Enden ihrer Zähne auf die Stirnseite des Wellenendes 7 des Wellenrohlings 5 auf. Unter der Wirkung der durch den Umformantrieb 3 in der Vorschubrichtung 22 auf die Umformmatrize 2 ausgeübten axialen Vorschubkraft wird der Wellenrohling 5 durch die Umformmatrize 2 in der Vorschubrichtung 22 druckbeaufschlagt. Der Betrag der auf die Umformmatrize 2 ausgeübten Vorschubkraft wird mittels der Kraft-Messvorrichtung 16 der numerischen Steuerungsvorrichtung 20 gemessen und der Auswerteeinheit 17 der numerischen Steuerungsvorrichtung 20 zugeführt.

Der Betrag der Vorschubkraft, die durch den Umformantrieb 3 auf die an der Stirnseite des Wellenendes 7 anliegende Umformmatrize 2 ausgeübt wird, steigt an, bis der Werkstoff des Wellenrohlings 5 unter der Wirkung der durch die Umformmatrize 2 auf das Wellenende 7 ausgeübten Druckkraft zu fließen beginnt.

Das Einsetzen des Werkstoffflusses äußert sich in einer plötzlichen Abnahme des Widerstands, welchen der Wellenrohling 5 der in der Vorschubrichtung 22 kraftbeaufschlagten Umformmatrize 2 entgegensetzt und damit auch in einer plötzlichen Abnahme der auf die Umformmatrize 2 ausgeübten Vorschubkraft. Anhand des sich damit einstellenden Kraftverlaufs identifiziert die Auswerteeinheit 17, welcher die von der Kraft-Messvorrichtung 16 gemessenen Beträge der Vorschubkraft fortlaufend zugeführt werden, denjenigen Betrag der von dem Umformantrieb 3 auf die Umformmatrize 2 ausgeübten Vorschubkraft, bei welchem in dem konkreten Bearbeitungsfall ein Fließen des Werkstoffs des Wellenrohlings 5 einsetzt. Anhand dieses Betrages der Vorschubkraft definiert die Auswerteeinheit 17 einen Grenzwert für den Betrag der von dem Umformantrieb 3 unter Umformen des Wellenrohlings 5 auf die Umformmatrize 2 ausgeübten Vorschubkraft, wobei dieser Grenzwert im vorliegenden Fall derart bemessen wird, dass er geringfügig unterhalb des Betrages der von dem Umformantrieb 3 bei Einsetzen des Werkstoffflusses auf die Umformmatrize 2 ausgeübten Vorschubkraft liegt. Der von der Auswerteeinheit 17 definierte Grenzwert für den Betrag der von dem Umformantrieb 3 unter Umformen des Wellenrohlings 5 auf die Umformmatrize 2 ausgeübten Vorschubkraft wird in der Vergleichseinheit 18 der numerischen Steuerungsvorrichtung 20 hinterlegt.

Nach dem Einsetzen des Fließens des Werkstoffs des Wellenrohlings 5 bewegt sich die Umformmatrize 2 angetrieben durch den Umformantrieb 3 unter Umformen des Wellenrohlings 5 an dem Wellenende 7 des Wellenrohlings 5 entlang in der Vorschubrichtung 22.
Schmiermittel, das vor Beginn der von der Umformmatrize 2 unter Umformen des Wellenrohlings 5 ausgeführten Bewegung durch die Schmiermittelversorgung 21 auf das Wellenende 7 des Wellenrohlings 5 aufgegeben worden ist, bildet zwischen der formgebenden Verzahnung 8 der Umformmatrize 2 und der Oberfläche des Wellenendes 7 des Wellenrohlings 5 einen Schmierfilm aus. Der Schmierfilm sorgt für eine Reduzierung der Reibung zwischen den Zähnen der formgebenden Verzahnung 8 der Umformmatrize 2 einerseits und dem durch die Zähne der formgebenden Verzahnung 8 umgeformten Bereich des Wellenendes 7 des Wellenrohlings 5 andererseits. Aufgrund des Bewegungsfortschritts der Umformmatrize 2 baut sich der Schmierfilm zwischen der formgebenden Verzahnung 8 der Umformmatrize 2 und dem Wellendende 7 des Wellenrohlings 5 nach und nach ab und der Bewegung der Umformmatrize 2 relativ zu dem Wellenrohling 5 wird reibungsbedingt ein zunehmender Bewegungswiderstand entgegengesetzt. Zur Überwindung des Bewegungswiderstands übt der Umformantrieb 3 in der Vorschubrichtung 22 eine betragsmäßig zunehmende Vorschubkraft auf die Umformmatrize 2 aus.

Auch während der sich an das Einsetzen des Werkstoffflusses anschließenden axialen Bewegung der Umformmatrize 2 relativ zu dem Wellenende 7 des Wellenrohlings 5 wird mittels der Kraft-Messvorrichtung 16 der momentane Betrag der auf die Umformmatrize 2 ausgeübten Vorschubkraft fortlaufend gemessen. Die gewonnenen Messwerte werden in der Vergleichseinheit 18 fortlaufend mit dem zuvor definierten Grenzwert für den Betrag der auf die Umformmatrize 2 ausgeübten Vorschubkraft verglichen. Erreicht im Laufe des Umformhubs der Umformmatrize 2 der gemessene Betrag der Vorschubkraft noch vor der Fertigstellung der Umformung über die gesamte Umformlänge den in der Vergleichseinheit 18 hinterlegten Grenzwert, so wird mittels der Steuereinheit 19 der numerischen Steuerungsvorrichtung 20 der Umformantrieb 3 derart angesteuert, dass die Bewegung der Umformmatrize 2 in der Vorschubrichtung 22 abgebrochen und die Umformmatrize 2 statt dessen in einer der Vorschubrichtung 22 entgegengesetzten Rückzugsrichtung (Pfeil 23) über eine in der numerischen Steuerungsvorrichtung 20 hinterlegte Rückhublänge bewegt wird.

Aufgrund des nach einem Umform-Teilhub ausgeführten Rückhubs der Umformmatrize 2 wird ein zuvor bereits umgeformter Längenabschnitt des Wellenendes 7 des Wellenrohlings 5 für die Aufgabe von Schmiermittel durch die Schmiermittelversorgung 21 zugänglich. Nach Aufgabe von Schmiermittel auf das Wellenende 7 des Wellenrohlings 5 wird die Umformmatrize 2 mittels des Umformantriebs 3 aus der zurückgezogenen Position wieder in der Vorschubrichtung 22 bewegt, bis die in der Vorschubrichtung 22 voreilenden Längsenden der Zähne der an der Umformmatrize 2 vorgesehenen formgebenden Verzahnung 8 auf den noch unbearbeiteten Teil des Wellenendes 7 des Wellenrohlings 5 auflaufen. Durch eine Erhöhung der durch den Umformantrieb 3 auf die Umformmatrize 2 ausgeübten Vorschubkraft wird erneut der Werkstoff des Wellenrohlings 5 zum Fließen gebracht.

Der Betrag der beim erneuten Einsetzen des Fließens des Werkstoffs des Wellenrohlings 5 auf die Umformmatrize 2 ausgeübten Vorschubkraft wird durch die Kraft-Messvorrichtung 16 gemessen und dient in der Auswerteeinheit 17 der numerischen Steuerungsvorrichtung 20 als Grundlage für die erneute Definition eines anschließend in der Vergleichseinheit 18 hinterlegten Grenzwerts für den Betrag der auf die Umformmatrize 2 unter Umformen des Wellenrohlings 5 ausgeübten Vorschubkraft.

An den erneuten Beginn des Werkstoffflusses schließt sich ein weiterer Umform-Teilhub der Umformmatrize 2 relativ zu dem Wellenrohling 5 an. Auch während des weiteren Umform-Teilhubs wird der Betrag der von dem Umformantrieb 3 auf die Umformmatrize 2 ausgeübten Vorschubkraft durch die Kraft-Messvorrichtung 16 ermittelt und in der Vergleichseinheit 18 mit dem zuvor definierten Grenzwert verglichen. Erreicht der gemessene Betrag der Vorschubkraft den zuvor definierten Grenzwert, so wird der Umformantrieb 3 erneut durch die Steuereinheit 19 der numerischen Steuerungsvorrichtung 20 im Sinne eines Rückhubs der Umformmatrize 2 angesteuert, ehe ein weiterer Umform-Teilhub ausgeführt wird. Auf diese Art und Weise wird verfahren, bis das Wellenende 7 des Wellenrohlings 5 über die gesamte Umformlänge bearbeitet ist.

In Figur 2 ist beispielhaft der zeitliche Verlauf der durch den Umformantrieb 3 auf die Umformmatrize 2 ausgeübten Vorschubkraft während eines Umform-Teilhubs eines Umformprozesses dargestellt, im Laufe dessen die Umformmatrize 2 mehrere Umform-Teilhübe und zwischen den Umform-Teilhüben jeweils einen Rückhub ausführt, bis das Wellenende 7 des betreffenden Wellenrohlings 5 über seine gesamte Länge mit der gewünschten Außenverzahnung versehen ist.

Im Anschluss an einen Rückhub der Umformmatrize 2 , an dessen Ende die Umformmatrize 2 über eine zuvor umgeformte Teillänge gegenüber der noch unverformten Restlänge des Wellenendes 7 zurückgezogen ist, setzt in Punkt I die erneute Beaufschlagung der Umformmatrize 2 durch den Umformantrieb 3 mit einer in der Vorschubrichtung 22 ausgeübten Vorschubkraft ein. In Punkt II ist die Umformmatrize 2 mit der formgebenden Verzahnung 8 in der Vorschubrichtung 22 auf die noch unbearbeitete Teillänge des Wellenendes 7 aufgelaufen. Die von dem Umformantrieb 3 bis dahin auf die Umformmatrize 2 ausgeübte axiale Vorschubkraft wurde benötigt, um die Umformmatrize 2 über die bereits bearbeitete Teillänge des Wellenendes 7 zu bewegen und die dabei auftretende Reibung zu überwinden.

Ist die Umformmatrize 2 mit der formgebenden Verzahnung 8 in der Vorschubrichtung 22 auf die noch unbearbeitete Teillänge des Wellenendes 7 aufgelaufen (Punkt II), so bewirkt die Ausübung einer verhältnismäßig stark ansteigenden Vorschubkraft auf die Umformmatrize 2 eine axiale Druckbeaufschlagung des Wellenendes 7 durch die Umformmatrize 2 derart, dass der Werkstoff des Wellenendes 7 zu fließen beginnt (Punkt III). In Abhängigkeit von dem bei Einsetzen des Werkstoffflusses mittels der Kraft-Messvorrichtung 16 gemessenen Betrag der von dem Umformantrieb 3 in der Vorschubrichtung 22 auf die Umformmatrize 2 ausgeübten Vorschubkraft wird durch die numerische Steuerungsvorrichtung 20 in der vorstehend beschriebenen Weise ein Grenzwert für den Betrag der von dem Umformantrieb 3 unter Umformen des Wellenrohlings 5 auf die Umformmatrize 2 ausgeübten Vorschubkraft definiert, der geringfügig kleiner ist als der Betrag der Vorschubkraft bei Einsetzen des Werkstoffflusses in Punkt III. Der definierte Grenzwert für den Betrag der durch den Umformantrieb 3 unter Umformen des Wellenrohlings 5 auf die Umformmatrize 2 ausgeübten Vorschubkraft wird in der Vergleichseinheit 18 der numerischen Steuerungsvorrichtung 20 hinterlegt.

Nach Einsetzen des Werkstoffflusses an dem Wellenende 7 nimmt die auf die Umformmatrize 2 ausgeübte Vorschubkraft zunächst deutlich ab. Die Umformmatrize 2 bewegt sich unter Umformen des Wellenendes 7 an diesem entlang. Der von zuvor auf das Wellenende 7 aufgegebenem Schmiermittel ausgebildete Schmierfilm zwischen der sich in der Vorschubrichtung 22 bewegenden formgebenden Verzahnung 8 der Umformmatrize 2 einerseits und dem Wellenende 7 andererseits baut sich mit fortschreitender Bewegung der Umformmatrize 2 längs des Wellenendes 7 allmählich ab. Mit dem Abbau des Schmierfilms geht ein Anstieg der von dem Umformantrieb 3 auf die Umformmatrize 2 ausgeübten Vorschubkraft einher.

Der Betrag der von dem Umformantrieb 3 auf die Umformmatrize 2 ausgeübten Vorschubkraft erreicht schließlich in Punkt IV den zuvor definierten und in der Vergleichseinheit 18 der numerischen Steuerungsvorrichtung 20 hinterlegten Grenzwert. Infolgedessen steuert die Steuereinheit 19 der numerischen Steuerungsvorrichtung 20 den Umformantrieb 3 derart an, dass der Vorschub der Umformmatrize 2 abgebrochen und die Umformmatrize 2 über eine Rückhublänge von dem noch unbearbeiteten Teil des Wellenendes 7 zurückgezogen wird, ehe ein weiterer Umform-Teilhub der Umformmatrize 2 eingeleitet wird (Punkt Ia).

## Patentansprüche

1. Verfahren zum Umformen eines Werkstücks (5) durch Fließpressen, insbesondere Kaltfließpressen, im Rahmen dessen ein Umformwerkzeug (2) und ein umzuformendes Werkstück (5) unter Umformen des Werkstücks (5) mit einem Umformhub über eine Umformlänge gegeneinander bewegt werden, wobei zum Umformen des Werkstücks (5) das Umformwerkzeug (2) und das Werkstück (5) mit einer Vorschubkraft gegeneinander beaufschlagt werden und wobei das Umformwerkzeug (2) und das Werkstück (5) nach einem über einen Teil der Umformlänge, einer sogenannten Umform-Teillänge, ausgeführten Teil des Umformhubs, einem sogenannten Umform-Teilhub, mit einem Rückhub über eine Rückhublänge voneinander weg bewegbar sind und wobei nach einem Rückhub das Umformwerkzeug (2) und das Werkstück (5) mit einem weiteren Umform-Teilhub über eine weitere Umform-Teillänge gegeneinander bewegt werden, **dadurch gekennzeichnet,**
• **dass** der Betrag der Vorschubkraft, mit welcher das Umformwerkzeug (2) und das Werkstück (5) unter Umformen des Werkstücks (5) gegeneinander beaufschlagt werden, gemessen wird,
• **dass** für den Betrag der Vorschubkraft, mit welcher das Umformwerkzeug (2) und das Werkstück (5) unter Umformen des Werkstücks (5) gegeneinander beaufschlagt werden, ein Grenzwert definiert wird und
• **dass** ein Rückhub ausgeführt wird, sofern der gemessene Betrag der Vorschubkraft, mit welcher das Umformwerkzeug (2) und das Werkstück (5) unter Umformen des Werkstücks (5) gegeneinander beaufschlagt werden, bei einem Umform-Teilhub den definierten Grenzwert erreicht oder überschreitet.

2. Verfahren nach Anspruch 1, **dadurch gekennzeichnet, dass** der Grenzwert für den Betrag der Vorschubkraft, mit welcher das Umformwerkzeug (2) und das Werkstück (5) unter Umformen des Werkstücks (5) gegeneinander beaufschlagt werden, in Abhängigkeit von demjenigen Betrag der Vorschubkraft, mit welcher das Umformwerkzeug (2) und das Werkstück (5) gegeneinander beaufschlagt werden, definiert wird, bei welchem unter der Wirkung der von dem Umformwerkzeug (2) und dem Werkstück (5) aufeinander ausgeübten Vorschubkraft ein Fließen des Werkstoffs des Werkstücks (5) einsetzt.

3. Verfahren nach Anspruch 2, **dadurch gekennzeichnet, dass** der Grenzwert für den Betrag der Vorschubkraft, mit welcher das Umformwerkzeug (2) und das Werkstück (5) unter Umformen des Werkstücks (5) gegeneinander beaufschlagt werden, in Abhängigkeit von demjenigen Betrag der Vorschubkraft, mit welcher das Umformwerkzeug (2) und das Werkstück (5) gegeneinander beaufschlagt werden, definiert wird, welcher zuvor bei Einsetzen des Fließens des Materials des Werkstücks (5) gemessen worden ist.

4. Verfahren nach Anspruch 2 oder Anspruch 3, **dadurch gekennzeichnet, dass** der Grenzwert für den Betrag der Vorschubkraft, mit welcher das Umformwerkzeug (2) und das Werkstück (5) unter Umformen des Werkstücks (5) gegeneinander beaufschlagt werden, als ein Betrag definiert wird, der dem Betrag der Vorschubkraft entspricht, bei welchem ein Fließen des Werkstoffs des Werkstücks (5) einsetzt oder der kleiner ist als dieser Betrag der Vorschubkraft.

5. Verfahren nach einem der vorhergehenden Ansprüche, **dadurch gekennzeichnet, dass** der Grenzwert für den Betrag der Vorschubkraft, mit welcher das Umformwerkzeug (2) und das Werkstück (5) unter Umformen des Werkstücks (5) gegeneinander beaufschlagt werden, über die Umformlänge variabel definiert wird.

6. Vorrichtung zum Umformen eines Werkstücks (5) durch Fließpressen, insbesondere Kaltfließpressen,
• mit einem Umformwerkzeug (2) sowie
• mit einem durch eine, vorzugsweise numerische, Steuerungsvorrichtung (20) steuerbaren motorischen Umformantrieb (3), mittels dessen das Umformwerkzeug (2) und ein umzuformendes Werkstück (5) mit einem Umformhub unter Umformen des Werkstücks (5) über eine Umformlänge gegeneinander und mit einem Rückhub über eine Rückhublänge voneinander weg bewegbar sind, wobei das Umformwerkzeug (2) und das Werkstück (5) mittels des Umformantriebs (3) unter Umformen des Werkstücks (5) mit einer Vorschubkraft gegeneinander beaufschlagbar sind,
**dadurch gekennzeichnet, dass**
die Steuerungsvorrichtung (20) für den Umformantrieb (3) aufweist:
• eine Kraft-Messvorrichtung (16), mittels derer der Betrag der Vorschubkraft messbar ist, mit welcher das Umformwerkzeug (2) und das Werkstück (5) mittels des Umformantriebs (3) unter Umformen des Werkstücks (5) gegeneinander beaufschlagt werden,
• eine Vergleichseinheit (18), mittels derer der durch die Kraft-Messvorrichtung (16) gemessene Betrag der Vorschubkraft, mit welcher das Umformwerkzeug (2) und das Werkstück (5) mittels des Umformantriebs (3) unter Umformen des Werkstücks (5) gegeneinander beaufschlagt werden, vergleichbar ist mit einem definierten Grenzwert für den Betrag der Vorschubkraft, mit welcher das Umformwerkzeug (2) und das Werkstück (5) mittels des Umformantriebs (3) unter Umformen des Werkstücks (5) gegeneinander beaufschlagt werden, sowie
• eine Steuereinheit (19), mittels derer bei Erreichen oder Überschreiten des definierten Grenzwerts durch den gemessenen Betrag der Vorschubkraft, mit welcher das Umformwerkzeug (2) und das Werkstück (5) mittels des Umformantriebs (3) unter Umformen des Werkstücks (5) gegeneinander beaufschlagt werden, der motorische Umformantrieb (3) derart ansteuerbar ist, dass der Umformantrieb (3) nach einem über einen Teil der Umformlänge, eine sogenannte Umform-Teillänge, ausgeführten Teil des Umformhubs, einem sogenannten Umform-Teilhub, das Umformwerkzeug (2) und das Werkstück (5) relativ zueinander mit einem Rückhub über eine Rückhublänge bewegt.

7. Bearbeitungsprogramm zum Betreiben der Vorrichtung nach Anspruch 6, **dadurch gekennzeichnet, dass** das Bearbeitungsprogramm Steuerbefehle für die Vorrichtung nach Anspruch 6 umfasst, die bewirken, dass das Verfahren nach einem der Ansprüche 1 bis 5 durchgeführt wird, wenn das Bearbeitungsprogramm auf einer numerischen Steuerungsvorrichtung (20) der Vorrichtung nach Anspruch 6 abläuft.

## Claims

1. Method for forming a workpiece (5) by extrusion, in particular cold extrusion, during which a forming tool (2) and a workpiece (5) to be formed are moved towards one another by a forming stroke over a forming length so as to form the workpiece (5), the forming tool (2) and the workpiece (5) being applied to one another with a feed force in order to form the workpiece (5), and it being possible for the forming tool (2) and the workpiece (5) to be moved away from one another by a return stroke over a return stroke length, following a portion of the forming stroke, referred to as a forming partial stroke, that is carried out over a portion of the forming length, referred to as a forming partial length, and, following a return stroke, the forming tool (2) and the workpiece (5) being moved towards one another by a further forming partial stroke over a further forming partial length, **characterised**
- **in that** the magnitude of the feed force with which the forming tool (2) and the workpiece (5) are applied to one another so as to form the workpiece (5) is measured,
- **in that** a threshold is defined for the magnitude of the feed force with which the forming tool (2) and the workpiece (5) are applied to one another so as to form the workpiece (5), and
- **in that** a return stroke is carried out, provided that the measured magnitude of the feed force with which the forming tool (2) and the workpiece (5) are applied to one another so as to form the workpiece (5) reaches or exceeds the defined threshold during a forming partial stroke.

2. Method according to claim 1, **characterised in that** the threshold for the magnitude of the feed force with which the forming tool (2) and the workpiece (5) are applied to one another so as to the form the workpiece (5) is defined on the basis of the magnitude of the feed force with which the forming tool (2) and the workpiece (5) are applied to one another, at which magnitude the material of the workpiece (5) begins to flow under the effect of the feed force mutually exerted by the forming tool (2) and the workpiece (5).

3. Method according to claim 2, **characterised in that** the threshold for the magnitude of the feed force with which the forming tool (2) and the workpiece (5) are applied to one another so as to form the workpiece (5) is defined on the basis of the magnitude of the feed force with which the forming tool (2) and the workpiece (5) are applied to one another, which magnitude has been previously measured when the material of the workpiece (5) began to flow.

4. Method according to either claim 2 or claim 3, **characterised in that** the threshold for the magnitude of the feed force with which the forming tool (2) and the workpiece (5) are applied to one another so as to form the workpiece (5) is defined as a magnitude that corresponds to the magnitude of the feed force at which the material of the workpiece (5) begins to flow or a magnitude that is smaller than said magnitude of the feed force.

5. Method according to any one of the preceding claims, **characterised in that** the threshold for the magnitude of the feed force with which the forming tool (2) and the workpiece (5) are applied to one another so as to form the workpiece (5) is defined variably over the forming length.

6. Device for forming a workpiece (5) by extrusion, in particular cold extrusion, comprising
- a forming tool (2) and
- a motorised forming drive (3) that can be controlled by a preferably numerical controller (20) and by means of which the forming tool (2) and a workpiece (5) to be formed can be moved towards one another by a forming stroke over a forming length so as to form the workpiece (5) and away from one another by a return stroke over a return stroke length, it being possible to apply the forming tool (2) and the workpiece (5) to one another with a feed force by means of the forming drive (3) so as to form the workpiece (5),
**characterised in that**
the controller (20) for the forming drive (3) comprises:
- a force measuring device (16), by means of which it is possible to measure the magnitude of the feed force with which the forming tool (2) and the workpiece (5) are applied to one another by means of the forming drive (3) so as to form the workpiece (5),
- a comparison unit (18), by means of which the magnitude of the feed force with which the forming tool (2) and the workpiece (5) are applied to one another by means of the forming drive (3) so as to form the workpiece (5), which magnitude is measured by the force measuring device (16), can be compared to a defined threshold for the magnitude of the feed force with which the forming tool (2) and the workpiece (5) are applied to one another by means of the forming drive (3) so as to form the workpiece (5), and
- a control unit (19), by means of which, when the defined threshold is reached or exceeded by the measured magnitude of the feed force with which the forming tool (2) and the workpiece (5) are applied to one another by means of the forming drive (3) so as to form the workpiece (5), the motorised forming drive (3) can be controlled such that the forming drive (3) moves the forming tool (2) and the workpiece (5) relative to one another by a return stroke over a return stroke length, following a portion of the forming stroke, referred to as a forming partial stroke, that is carried out over a portion of the forming length, referred to as a forming partial length.

7. Processing program for operating the device according to claim 6, **characterised in that** the processing program comprises control commands for the device according to claim 6, which control commands cause the method according to any one of claims 1 to 5 to be carried out when the processing program is executed on a numerical controller (20) of the device according to claim 6.

## Revendications

1. Procédé de formage d'une pièce (5) par extrusion, en particulier une extrusion à froid, dans le cadre duquel procédé un outil de formage (2) et une pièce à former (5) sont déplacés l'un vers l'autre en formant la pièce (5) avec une course de formage sur une longueur de formage, l'outil de formage (2) et la pièce (5), pour le formage de la pièce (5), étant sollicités l'un contre l'autre avec une force d'avance et l'outil de formage (2) et la pièce (5), après une partie de la course de formage, que l'on appelle une course partielle de formage, réalisée sur une partie de la longueur de formage, que l'on appelle une longueur partielle de formage, pouvant être déplacés à l'écart l'un de l'autre avec une course de retour sur une longueur de course de retour, et après une course de retour, l'outil de formage (2) et la pièce (5) étant déplacés l'un par rapport à l'autre avec une course partielle de formage supplémentaire sur une longueur partielle de formage supplémentaire,
**caractérisé en ce que**
- la valeur de la force d'avance avec laquelle l'outil de formage (2) et la pièce (5) sont sollicités l'un contre l'autre lors du formage de la pièce (5) est mesurée,
- une valeur limite est définie pour la valeur de la force d'avance avec laquelle l'outil de formage (2) et la pièce (5) sont sollicités l'un contre l'autre lors du formage de la pièce (5) et
- une course de retour est effectuée si la valeur mesurée de la force d'avance avec laquelle l'outil de formage (2) et la pièce (5) sont sollicités l'un contre l'autre lors du formage de la pièce (5) atteint ou dépasse la valeur limite définie lors d'une course partielle de formage.

2. Procédé selon la revendication 1, **caractérisé en ce que** la valeur limite pour la valeur de la force d'avance avec laquelle l'outil de formage (2) et la pièce (5) sont sollicités l'un contre l'autre lors du formage de la pièce (5) est définie en fonction de la valeur de la force d'avance avec laquelle l'outil de formage (2) et la pièce (5) sont sollicités l'un contre l'autre, à laquelle valeur un fluage du matériau de la pièce (5) se produit sous l'effet de la force d'avance exercée par l'outil de formage (2) et la pièce (5) l'un sur l'autre.

3. Procédé selon la revendication 2, **caractérisé en ce que** la valeur limite de la valeur de la force d'avance avec laquelle l'outil de formage (2) et la pièce (5) sont sollicités l'un contre l'autre lors du formage de la pièce (5), est définie en fonction de la valeur de la force d'avance avec laquelle l'outil de formage (2) et la pièce (5) sont sollicités l'un contre l'autre, laquelle valeur a été mesurée avant lors de l'établissement du fluage du matériau de la pièce (5).

4. Procédé selon la revendication 2 ou la revendication 3, **caractérisé en ce que** la valeur limite de la valeur de la force d'avance avec laquelle l'outil de formage (2) et la pièce (5) sont sollicités l'un contre l'autre lors du formage de la pièce (5) est définie comme une valeur qui correspond à la valeur de la force d'avance à laquelle valeur un fluage du matériau de la pièce (5) s'établit ou qui est inférieure à cette valeur de la force d'avance.

5. Procédé selon l'une quelconque des revendications précédentes, **caractérisé en ce que** la valeur limite pour la valeur de la force d'avance avec laquelle l'outil de formage (2) et la pièce (5) sont sollicités l'un contre l'autre lors du formage de la pièce (5) est définie de manière variable sur la longueur du formage.

6. Dispositif de formage d'une pièce (5) par extrusion, en particulier par extrusion à froid,
- avec un outil de formage (2) et
- avec un entraînement de formage motorisé (3) pouvant être commandé par un dispositif de commande (20) de préférence numérique, au moyen duquel entraînement de formage motorisé (3) l'outil de formage (2) et une pièce (5) à former sont déplacés l'un vers l'autre avec une course de formage lors du formage de la pièce (5) sur une longueur de formage et peuvent être déplacés à l'écart l'un de l'autre avec une course de retour sur une longueur de course de retour, l'outil de formage (2) et la pièce (5) pouvant être sollicités l'un contre l'autre au moyen de l'entrâinement de formage (3) lors du formage de la pièce (5) avec une force d'avance,
**caractérisé en ce que**
le dispositif de commande (20) pour l'entraînement de formage (3) présente :
- un dispositif de mesure de force (16) au moyen duquel on peut mesurer la valeur de la force d'avance avec laquelle l'outil de formage (2) et la pièce (5) sont sollicités l'un contre l'autre au moyen de l'entraînement de formage (3) lors du formage de la pièce (5),
- une unité de comparaison (18), au moyen de laquelle la valeur de la force d'avance, mesurée par le dispositif de mesure de force (16), avec laquelle l'outil de formage (2) et la pièce (5) sont sollicités l'un contre l'autre au moyen de l'entraînement de formage (3) lors du formage de la pièce (5) peut être comparée avec une valeur limite définie pour la valeur de la force d'avance avec laquelle l'outil de formage (2) et la pièce (5) sont sollicités l'un contre l'autre au moyen de l'entraînement de formage (3) lors du formage de la pièce (5), et
- une unité de commande (19) au moyen de laquelle, une fois que la valeur limite définie est atteinte ou dépassée par la valeur mesurée de la force d'avance avec laquelle l'outil de formage (2) et la pièce (5) sont sollicités l'un contre l'autre au moyen de l'entraînement de formage (3) lors du formage de la pièce (5), l'entraînement de formage motorisé (3) peut être commandé de telle sorte que l'entraînement de formage (3), après une partie de la course de formage, que l'on appelle course partielle de formage, effectuée sur une partie de la longueur de formage, que l'on appelle longueur partielle de formage, déplace l'outil de formage (2) et la pièce (5) l'un par rapport à l'autre avec une course de retour sur une longueur de retour.

7. Programme d'usinage pour faire fonctionner le dispositif selon la revendication 6, **caractérisé en ce que** le programme d'usinage comprend des ordres de commande pour le dispositif selon la revendication 6, qui permettent de mettre en oeuvre le procédé selon l'une quelconque des revendications 1 à 5 lorsque le programme d'usinage est exécuté sur un dispositif de commande numérique (20) du dispositif selon la revendication 6.
